# EUROPÄISCHE PATENTSCHRIFT

(11) **EP 0 888 579 B1**
(45) Veröffentlichungstag und Bekanntmachung des Hinweises auf die Patenterteilung: **11.06.2003**
(21) Anmeldenummer: 97920571.3
(22) Anmeldetag: 27.03.1997
(51) Int. Cl.: G03G 15/00, G03G 15/02

(54) **VERFAHREN UND ANORDNUNG ZUM OPTIMIEREN EINER LADUNGSBILDERZEUGUNG AUF EINEM FOTOLEITER**
PROCESS AND ARRANGEMENT FOR OPTIMISING CHARGE PATTERN FORMATION ON A PHOTOCONDUCTOR
PROCEDE ET DISPOSITIF POUR OPTIMISER LA PRODUCTION D'UNE IMAGE ELECTRIQUE SUR UN PHOTOCONDUCTEUR

(30) Priorität: 29.03.1996 DE 19612637
(43) Veröffentlichungstag der Anmeldung: 07.01.1999
(73) Patentinhaber: Océ Printing Systems GmbH, 85586 Poing (DE)
(72) Erfinder: MAESS, Volkhard, D-85435 Erding (DE); SCHLEUSENER, Martin, D-85604 Zorneding (DE)
(74) Vertreter: Schaumburg, Thoenes & Thurn
(86) Internationale Anmeldenummer: DE9700663
(87) Internationale Veröffentlichungsnummer: WO97037285

(56) Entgegenhaltungen:
- EP-A- 0 370 482
- GB-A- 2 082 349
- US-A- 4 502 777
- US-A- 4 508 446
- US-A- 4 592 646
- US-A- 4 855 766
- PATENT ABSTRACTS OF JAPAN vol. 018, no. 612 (P-1829), 21.November 1994 & JP 06 230642 A (FUJI XEROX CO LTD), 19.August 1994, in der Anmeldung erwähnt

## Beschreibung

Die Erfindung betrifft ein Verfahren zum Optimieren einer Ladungsbilderzeugung auf einem Fotoleiter von elektrofotografischen Druck- und Kopiereinrichtungen.

An die mittels elektrofotografischen Druckeinrichtungen erzielbaren Druckergebnisse werden, verglichen mit den mittels elektrofotografischen Kopiergeräten erzielbaren Kopierergebnissen, vom Benutzer erheblich höhere Qualitätsanforderungen gestellt. Von Benutzern der Kopiergeräte werden daher auch Kopierergebnisse akzeptiert, die verglichen mit der Kopiervorlage etwas schlechter sind.

Da elektrofotografische Druckeinrichtungen jedoch zumeist in Verbindung mit EDV-Anlagen verwendet werden und die Einflußmöglichkeiten des Bedieners auf die Druckqualität insofern gering sind, bestehen bei elektrofotografischen Druckeinrichtungen äußerst hohe Qualitätsanforderungen. Um diesen hohen Anforderungen gerecht zu werden, ist es erforderlich, die zulässigen Toleranzbereiche bei elektrofotografischen Prozessen zu verringern.

Elektrofotografische Druckeinrichtungen bedrucken beispielsweise Einzelblätter oder Endlospapier, indem auf einem Fotoleiter, der vorzugsweise die Form einer Trommel hat, ein latentes Bild erzeugt wird. Hierzu wird der Fotoleiter auf ein definiertes Aufladepotential aufgeladen. Anschließend wird mittels einer Belichtungseinrichtung, die dem Fotoleiter punktuell Energie zuführt, ein latentes Bilda auf dem Fotoleiter erzeugt, indem die Ladung in den Bereichen des Fotoleiters durch Belichten soweit verringert wird, daß diese Bereiche im anschließenden Ausdruck beim sogenannten "charged area development" (CAD) weiß bleiben bzw. beim sogenannten "discharged area development" (DAD) mit Toner eingefärbt werden. Im Anschluß an das Belichten wird auf den Fotoleiter mit Hilfe einer Entwicklungseinrichtung Toner aufgebracht, der an den geladenen Bereichen (CAD-Verfahren) bzw. an den entladenen Bereichen (DAD-Verfahren) des Fotoleiters haften bleiben.

Das Tonerbild auf dem Fotoleiter wird anschließend beispielsweise auf Papier oder einen anderen Aufzeichnungsträger übertragen und in einer nachgeordneten Fixierstation durch Erwärmen in den Aufzeichnungsträger eingeschmolzen oder mit diesem durch beim Schmelzen des Tonerbildes entstehende Adhäsionskräfte verbunden. Nach Übertragen des Tonerbildes auf den Aufzeichnungsträger wird der Fotoleiter vollständig entladen und von restlichem Toner gereinigt, um anschließend zur Vorbereitung der nächsten Belichtung wieder vollständig auf ein festgelegtes Potential aufgeladen zu werden.

Wie Figur 1 veranschaulicht, nimmt beim Belichten des Fotoleiters dessen Potential von einem Aufladepotential V2, auf das der Fotoleiter vor dem Belichten geladen wurde und das mittels einer Aufladungsregelung konstant gehalten werden kann, entlang einer Kennlinie K1 bzw. K2 bis auf ein erheblich niedrigeres Potential VD1 bzw. VD2 ab. Das Potential belichteter Bereiche hängt einerseits von der Höhe der Belichtungsenergie, der Belichtungsdauer und der Höhe des Aufladepotentials V2 ab.

Andererseits wird die Entladungskennlinie K1, K2 und damit die Höhe des Potentials belichteter Bereiche auf dem Fotoleiter beispielsweise auch durch fertigungsbedingte Schwankungen, die Qualität des Fotoleiters, dessen Alter, dessen Temperatur sowie durch den aktuellen Prozeßzustand, wie beispielsweise den Anfang eines Druckvorgangs, längere Pausen zwischen einzelnen Druckvorgängen oder unterschiedliche Umgebungseinflüsse beeinflußt. Hieraus ergeben sich Potential-Schwankungen VD1, VD2 der belichteten Bereiche des Fotoleiters, die aufgrund der dadurch bedingten unterschiedlichen Toneraufnahme in der Entwicklungseinheit zu Qualitätsschwankungen eines herzustellenden Druckbildes führen.

Zum Ausgleich von Temperaturschwankungen ist es bekannt, den Fotoleiter während des gesamten Betriebs auf konstanter Temperatur zu halten. Teilweise wird der Fotoleiter sogar ununterbrochen auf konstanter Temperatur gehalten. Nachteilig ist hierbei, daß eine entsprechende Heizung vorgesehen sein muß, durch die erhöhte Energiekosten entstehen. Außerdem wird durch die Heizung nur einer der vorstehend genannten Einflußfaktoren beeinflußt.

Es ist weiterhin bekannt, zum Ausgleich von Qualitätsschwankungen des Druckbildes in Abhängigkeit von bestimmten Parameter die Tonerkonzentration zu variieren. Hiermit können allerdings nicht sämtliche Qualitätsschwankungen ausgeglichen werden. Insbesondere können durch ein Verändern der Tonerkonzentration Raster- oder Feinlinien-Wiedergaben nicht in gleicher Weise konstant gehalten werden.

Aus dem japanischen Dokument JP 6-230642 (A) bzw. der zugehörigen japanischen Patentanmeldung HEI sei 5-15327 ist ein Verfahren bekannt, bei dem zum Optimieren der Ladungsbilderzeugung die Entladekennlinie des Fotoleiters abhängig von der Belichtungsenergie durch mehrmaliges Messen des Entladepotentials bei unterschiedlichen Belichtungsenergien und eine anschließende Approximation zwischen den Meßwerten bestimmt wird. Nachteilig ist, daß sowohl mehrere Messungen benötigt werden, und außerdem anschließend approximiert werden muß, um den optimalen Wert für die Belichtungsenergie zu ermitteln.

In der US-A-4,855,766 wird ein Verfahren zum Ermitteln eines optimalen Aufladepotentials und einer optimalen Belichtungsenergie erläutert, bei dem das Aufladepotential bzw. die Belichtungsenergie schrittweise um einen vorgegebenen Betrag erhöht wird, bis ein Sollwert erreicht ist. Somit sind bei diesem Verfahren in der Regel eine Vielzahl von Iterationsschritten durchzuführen, bis der Sollwert für die Differenz aus dem Entladepotential und dem Aufladepotential bzw. der Sollwert für den Anstieg der Entladekurve des Fotoleiters bei einer optimalen Belichtungsenergie erreicht ist.

Aus DE-OS 27 41 713 ist ein Verfahren zur Stabilisierung eines Ladungsbildes bekannt, bei dem bei vorgegebener Belichtungsenergie das optimale Aufladepotential zwar mit einem oder zwei Iterationsschritten ermittelt werden kann, zuvor aber Koeffizienten von Funktionen zu bestimmen sind, die aus einem Modell des Fotoleiters abgeleitet wurden und demzufolge eine Vielzahl von Einflußgrößen berücksichtigen. Dadurch werden die Formeln aber sehr komplex und die Rechenzeit für die Berechnung der Koeffizienten steigt. Letztlich müssen sechs Wertegruppen des Aufladepotentials und des Entladepotentials gemessen werden, bis dann durch Auflösen eines Gleichungssystems die gesuchten Koeffizienten ermittelt werden können. Die Koeffizienten können dann aber noch große Fehler haben. Alternativ wird für die Bestimmung eines der Koeffizienten jeweils die Aufnahme einer Vielzahl von Meßwerten vorgeschlagen, aus denen dann mit den aus der linearen Optimierung bekannten Verfahren die gesuchten Koeffizienten mit der erforderlichen Genauigkeit ermittelt werden.

Die US-A-4,502,777 offenbart eine Vielzahl von physikalischen Zusammenhängen bei einem Kopiervorgang und gibt darauf aufbauend ein vergleichsweise aufwendiges Verfahren zur Korrektur der Aufladespannung bzw. des durch die Aufladeeinheit fließenden Stromes an, das ohne Messung des Aufladepotentials oder des Entladepotentials durchgeführt wird. Beim Erläutern der physikalischen Zusammenhänge wird auch ein Iterationsverfahren zur Bestimmung des Aufladepotentials bzw. des durch die Aufladevorrichtung fließenden Stroms bei konstanter Belichtungsenergie angegeben. Neben den mehrfach auszuführenden Iterationsschritten hat dieses Iterationsverfahren jedoch den Nachteil, daß es einen etwa linearen Zusammenhang zwischen Entladepotential und Belichtungsenergie unterstellt.

Es ist Aufgabe der Erfindung ein einfaches Verfahren zum Optimieren einer Ladungsbilderzeugung auf einem Fotoleiter von elektrofotografischen Druck- und Kopiereinrichtungen anzugeben, bei dem die Qualität von Druckbildern unabhängig von Qualitäts- und Temperaturschwankungen des Fotoleiters sowie unabhängig von Prozeßzustandsänderungen und einer daraus resultierenden Kennlinienveränderung des Fotoleiters ist.

Gemäß der Erfindung ist dies bei einem Verfahren zum Optimieren einer Ladungsbilderzeugung auf einem Fotoleiter von elektrofotografischen Druck- und Kopiereinrichtungen durch die Merkmale in Anspruch 1 oder 6 erreicht. Vorteilhafte Weiterbildungen sind Gegenstand der auf den Anspruch 1 oder 6 unmittelbar oder mittelbar rückbezogenen abhängigen Ansprüche.

Gemäß dem erfindungsgemäßen Verfahren wird ein nach einem Belichten eines Fotoleiters auf diesem vorhandenes Rest- bzw. Entladepotential auf einen vorgegebenen Sollwert eingestellt, von dem nur in engen Grenzen geringe Abweichungen zulässig sind.

Um ein Entladepotential zu erreichen, das innerhalb des um den vorgegebenen Sollwert definiereten Toleranzbereichs liegt, wird beispielsweise ein Aufladepotential, welches das Potential ist, auf das der Fotoleiter vor dem Belichten aufgeladen wird, und/oder eine zum Belichten des Fotoleiters verwendete Belichtungsenergie angepaßt. Eine derartige Anpassung des Aufladepotentials und/oder der Belichtungsenergie kann beispielsweise unter Verwenden von Zuweisungstabellen erreicht werden. die Zuweisungstabellen enthalten beispielsweise in Abhängigkeit verschiedener Parameter entsprechende Werte, auf welche das Aufladepotential und/oder die Belichtungsenergie eingestellt werden.

Die verwendeten Parameter sind beispielsweise die Temperatur des Fotoleiters, das nach einer Testbelichtung verbleibende Entladepotential und ein berechneter oder bestimmter Empfindlichkeitsfaktor der Fotoleiterschicht.

Das zur Erzielung optimaler Druckergebnisse zu verwendende Aufladepotential und/oder die zu verwendende Belichtungsenergie werden somit berechnet oder vorzugsweise unter Zuhilfenahme einer oder mehrerer bestimmter Parameter aus den Zuweisungstabellen entnommen. Die Tabellen enthalten beispielsweise empirisch bestimmte oder mittels Formeln berechnete Werte.

Beim Verfahren zum Optimieren einer Ladungsbilderzeugung auf einem Fotoleiter in elektrofotografischen Druck- und Kopiereinrichtungen wird der Fotoleiter auf ein Standard-Aufladepotential aufgeladen. Anschließend wird ein nach dem Belichten mit Standard-Belichtungsenergie auf dem Fotoleiter erzeugtes Entladepotential und die Temperatur des Fotoleiters gemessen. Im Anschluß hieran werden beispielsweise mittels eines Mikroprozessors ein Empfindlichkeitsfaktor und eine auf der Basis des Empfindlichkeitsfaktors angepaßte Belichtungsenergie ermittelt.

Bei einer Weiterbildung des Verfahrens gemäß der Erfindung wird geprüft, ob die ermittelte Belichtungsenergie zwischen einer maximal und einer minimal zulässigen Belichtungsenergie liegt. Ist dies der Fall, so wird der Fotoleiter erneut auf das vorgegebene Aufladepotential geladen, mit der ermittelten angepaßten Belichtungsenergie belichtet und anschließend das erzeugte Entladepotential gemessen bzw. bestimmt. Liegt das erzeugte Entladepotential im Bereich des vorgegebenen Sollwerts, wird das Ladungsbild auf dem mit dem Standard-Aufladepotential geladenen Fotoleiter dadurch erzeugt, daß dieser mit der angepaßten Belichtungsenergie belichtet wird.

Weicht das erzeugte Entladepotential zu weit von dem vorgegebenen Sollwert ab, wird erneut die Temperatur des Fotoleiters bestimmt, ein neuer Empfindlichkeitsfaktor und eine neue angepaßte Belichtungsenergie berechnet und der anschließende Überprüfungsprozeß bezüglich des erzeugten Entladepotentials wiederholt. Eine hierdurch gebildete Iterationsschleife wird so oft durchlaufen, bis das auf dem Fotoleiter nach dem Belichten erzeugte Entladepotential im vorgegebenen Toleranzbereich, d.h. im Bereich des vorgegebenen Sollwerts, liegt und ein Ladungsbild erzeugt werden kann.

Statt einen Toleranzbereich mit Hilfe eines vorgegebenen Sollwerts festzulegen, kann dieser auch durch einen vorgegebenen Differenzwert festgelegt werden, wobei sich der Differenzwert aus dem Aufladepotential und dem erzeugten Entladepotential berechnet. Somit bleibt der Abstand zwischen aufgeladenen und entladenen Bereichen, von geringen Schwankungen abgesehen, konstant.

Überschreitet jedoch die berechnete, angepaßte Belichtungsenergie den vorgegebenen maximalen Grenzwert, der im allgemeinen durch den Aufbau des Druckers festgelegt ist, so werden vorzugsweise die im Patentanspruch 6 angegebenen Verfahrensschritte durchgeführt.

Mit einer maximalen Belichtungsenergie und dem vorgegebenen Aufladepotential wird ein Entladepotential erzeugt und gemessen. Aus dem gemessenen Entladepotential wird danach ein angepaßtes Aufladepotential ermittelt, mit welchem der Fotoleiter aufgeladen wird, sofern das angepaßte Aufladepotential innerhalb eines vorgegebenen Arbeitsbereiches liegt, der ebenfalls im allgemeinen durch die eingesetzte Technik vorgegeben ist.

Bei einer Weiterbildung wird der auf das ermittelte Aufladepotential geladene Fotoleiter wieder mit der maximalen Belichtungsenergie belichtet und das neu erzeugte Entladepotential ermittelt. Liegt dieses im vorgegebenen Toleranzbereich, so wird das Ladungsbild mittels des angepaßten Aufladepotentials und der maximalen Belichtungsenergie auf dem Fotoleiter erzeugt.

Wenn das erzeugte Entladepotential jedoch nicht im vorgegebenen Toleranzbereich liegt, wird das angepaßte Aufladepotential neu bestimmt und in einer Iterationsschleife werden die vorstehend erläuterten Schritte so oft wiederholt, bis der Wert des erzeugten Entladepotentials im vorgegebenen Toleranzbereich liegt.

Sollte das berechnete angepaßte Aufladepotential nach einer vorgegebenen Anzahl Iterationen dennoch außerhalb des festgelegten Arbeitsbereiches liegen, wird bei einer anderen Weiterbildung der Erfindung ein Ladungsbild dadurch erzeugt, daß ein mit minimalem Aufladepotential geladener Fotoleiter mit maximaler Belichtungsenergie belichtet wird.

Unterschreitet hingegen die gemäß dem Verfahren nach der Erfindung berechnete, angepaßte Belichtungsenergie den vorgegebenen minimalen Grenzwert, so werden vorzugsweise ebenfalls die in Patentanspruch 6 angegebenen Schritte durchgeführt, wobei jedoch anstelle der minimalen Belichtungsenergie die maximale Belichtungsenergie verwendet wird.

Der Fotoleiter wird mit dem vorgegebenen Aufladepotential aufgeladen und anschließend mit minimaler Belichtungsenergie belichtet. Mithilfe des somit erzeugten und nachfolgend gemessenen Entladepotentials wird ein angepaßtes Aufladepotential berechnet. Liegt das angepaßte Aufladepotential innerhalb des vorgegebenen Arbeitsbereichs, wird der Fotoleiter auf das angepaßte Aufladepotential aufgeladen, mit minimaler Belichtungsenergie belichtet und anschließend das so erzeugte Entladepotential erneut bestimmt.

Liegt das neu bestimmte Entladepotential innerhalb eines vorgegebenen Toleranzbereichs, so wird das Ladungsbild mithilfe des angepaßten Aufladepotentials und der minimalen Belichtungsenergie erzeugt.

Liegt das erzeugte Entladepotential jedoch nicht in dem vorgegebenen Toleranzbereich, wird das angepaßte Aufladepotential neu bestimmt und die vorstehend erläuterten Schritte werden erneut durchgeführt. Diese Iterationsschleife wird solange wiederholt, bis das erzeugte Entladepotential innerhalb des vorgegebenen Toleranzbereichs liegt und das Ladungsbild mit dem angepaßten Aufladepotential und der minimalen Belichtungsenergie erzeugt werden kann, oder bis das zu Beginn der Iterationsschleife berechnete Aufladepotential nicht innerhalb des Arbeitsbereichs liegt. Im letzteren Fall wird das Ladungsbild mithilfe des maximalen Aufladepotentials und der minimalen Belichtungsenergie erzeugt.

Bei dem erfindungsgemäßen Verfahren ist insbesondere vorteilhaft, daß der Einfluß sämtlicher Einflußfaktoren, welche die Kennlinie des Fotoleiters beeinflussen, berücksichtigt ist. Außerdem ist bei dem erfindungsgemäßen Verfahren vorteilhaft, daß die Temperatur des Fotoleiters nicht konstant gehalten werden muß und insofern die Betriebskosten der elektrofotografischen Druckeinrichtung niedriger sind.

Ein weiterer Vorteil des erfindungsgemäßen Verfahrens besteht darin, daß Raster- oder Feinlinien auch bei unterschiedlichen Kennlinien von Fotoleitern mit konstanter Qualtität wiedergegeben werden. Dadurch verlängert sich auch die Nutzungsdauer von Fotoleitern, da diese auch bei alterungsbedingten ungünstigeren Kennlinienverläufen noch verwendet und weiter benutzt werden können.

Des weiteren findet ein Erfassen von Daten und die Durchführung des erfindungsgemäßen Verfahrens automatisch statt. Da das erfindungsgemäße Verfahren sehr schnell abläuft, kann ein Überprüfen der kritischen Parameter, vorzugsweise nicht nur nach Einschalten eines Druckers, nach Druckpausen oder nach Auswechseln eines Fotoleiters, sondern auch während des Druckbetriebs in geeigneten Zeitabständen durchgeführt werden.

Die Erfindung betrifft außerdem eine Anordnung zum Optimieren einer Ladungsbilderzeugung und insbesondere zum Durchführen der erfindungsgemäßen Verfahren. Die oben genannten technischen Wirkungen gelten auch für die Anordnung, die vorzugsweise in einen Drucker oder Kopierer eingebaut ist.

Nachfolgend wird die Erfindung unter Bezugnahme auf die anliegenden Zeichnungen erläutert. Darin zeigen:
- Figur 1: ein Potential-Zeit-Diagramm unterschiedlicher Kennlinien eines Fotoleiters, und
- Figuren 2a, 2b und 2c: jeweils ein Ablaufdiagramm einer bevorzugten Ausführungsform des erfindungsgemäßen Verfahrens.

Figur 1 zeigt ein Potential-Zeit-Diagramm unterschiedlicher Kennlinien K1, K2 eines Fotoleiters, wobei auf einer Ordinate das Potential V des Fotoleiters und auf der Abszisse die Prozeßzeit t aufgetragen sind. Hierbei zeigt ein Zeitpunkt t₀ den Beginn des Aufladens eines Fotoleiters auf ein Potential V₁ an, das zu einem Zeitpunkt t₁ erreicht ist. Zu einem Zeitpunkt t₂ kann die Ladung auf dem Fotoleiter aufgrund von Umgebungseinflüssen auf ein Potential V₂ abnehmen. Ab dem Zeitpunkt t₂ wird der Fotoleiter belichtet. Durch die Belichtung nimmt das auf dem Fotoleiter vorhandene Potential entlang einer Kennlinie K1 oder K2 in einer Zeitspanne von t2 bis t3 auf ein Potential V_{D1} bzw. V_{D2} ab. Zum Zeitpunkt t₃ beginnt die Entwicklung des Ladungsbildes mittels Toner in der Entwicklerstation.

Somit sind auf dem Fotoleiter nach dem Belichten zum Zeitpunkt t₃ in Abhängigkeit von Kennlinien K1 oder K2 unterschiedliche Entladepotentiale V_{D1} bzw. V_{D2} für den Entwicklungsbeginn vorhanden. Bei den Kennlinien K1 und K2 handelt es sich um beispielhafte Kennlinien, d.h. nach einem Belichten können zum Zeitpunkt t₃ auch Bereiche mit anderen, von V_{D1} oder V_{D2} abweichenden Potentialen vorhanden sein.

Der unterschiedliche Verlauf der Kennlinien K1 und K2 eines oder mehrerer Fotleiter hängt beispielsweise von Umgebungsbedingungen, wie der Temperatur, von fertigungsbedingten Schwankungen, von der Qualität des Fotoleiters, von dessen Alter oder von dem aktuellen Prozeßzustand, wie beispielsweise dem Beginn des Druckvorgangs oder der Läge einer Pause zwischen einzelnen Druckvorgängen ab. Hierbei beschreibt die Kennlinie K1 beispielsweise einen Fotoleiter, der relativ unempfindlich und/oder kalt ist. Dagegen beschreibt die Kennlinie K2 einen Fotoleiter, der empfindlicher und/oder wärmer als der durch die Kennlinie K1 beschriebene Fotoleiter ist.

Aus Figur 1 ist ersichtlich, daß in Abhängigkeit von den Kennlinien K1 oder K2 nach dem Belichten unterschiedliche Rest- oder Entladepotentiale V_{D1} oder V_{D2} auf dem Fotoleiter verbleiben. Aufgrund dieser Potentialunterschiede zwischen belichteten Bereichen treten Qualtitätsschwankungen im Druckbild auf. Im Idealfall befindet sich dagegen das Potential nach dem Belichten bzw. zum Zeitpunkt t₃ auf einem Wert V_{D}^{soll}. Eine Strichlinie zeigt das tiefste erreichbare Entladepotential Vₗᵢₘ.

Die Figuren 2a bis 2c sind Ablaufdiagramme einer bevorzugten Durchführung des erfindungsgemaßen Verfahrens. Gemäß Figur 2a wird nach Einschalten einer Druckeinrichtung, nach längeren Pausen oder Störungen der Fotoleiter auf das Standard-Aufladepotential V_{C}^{s} in V (Volt) aufgeladen (Schritt 1a), das mittels einer bekannten Aufladungsregelung konstant gehalten wird.

Danach wird die Belichtung auf eine Standard-Belichtungsenergie H^{S} in µWs/cm² eingestellt und der Fotoleiter H^{S} belichtet (Schritt 1b). Ist der Belichtungsvorgang vor oder spätestens zum Zeitpunkt t₃ (siehe Figur 1) abgeschlossen, wird das Rest- bzw. Entladepotential V_{D} zum Zeitpunkt t₃ gemessen (Schritt 1c). Das Entladepotential V_{D} in V zum Zeitpunkt t₃ entspricht beispielsweise einem der Werte V_{D1} oder V_{D2} eines Entladepotentials, das in Abhängigkeit von der Kennlinie K1 bzw. K2 eines Fotoleiters als Restpotential auf dem Fotoleiter nach dem Belichten verbleibt (siehe Figur 1).

Anschließend wird die Temperatur T des Fotoleiters in Schritt 2 gemessen. Die Temperatur kann jedoch auch zu einem späteren oder früheren Zeitpunkt gemessen werden.

Anschließend werden zuerst ein Empfindlichkeitsfaktor K und auf der Basis des Empfindlichkeitsfaktors K eine angepaßte Belichtungsenergie H^{a} in µWs/cm² berechnet (Schritt 3). Der Empfindlichkeitsfaktor K kann beispielsweise in Abhängigkeit von dem momentanen Aufladepotential V_{C}, der Temperatur T, der momentanen Belichtungsenergie H, dem gemessenen Entladepotential V_{D} und einem tiefsten erreichbaren Entladepotential V^{lim} mithilfe der Gleichung (1) berechnet werden als:

Dabei kann anstelle der Temperatur T auch ein aus dieser ermittelter Temperaturfaktor TF verwendet werden, der den Einfluß der Temperatur auf den Empfindlichkeitsfaktor K genauer angibt.

Eine angepaßte Belichtungsenergie H^{a} wird dann vorzugsweise mithilfe von Gleichung (2) auf der Basis des Empfindlichkeitsfaktors K berechnet als: wobei V_{D}^{soll} der Zielwert für das Entladepotential V_{D} ist.

In dem anschließenden Schritt 4 wird geprüft, ob die in Schritt 3 angepaßte Belichtungsenergie H^{a} kleiner als die maximale oder größer als die minimale, mit der verwendeten bzw. vorhandenen Belichtungseinheit einstellbare Belichtungsenergie H^{max} bzw H^{min} oder gleich einem dieser Grenzwerte ist. Liegt H^{a} außerhalb dieses Bereichs, so werden die später anhand von Figuren 2b und 2c beschriebenen Schritte durchgeführt.

Liegt die angepaßte Belichtungsenergie H^{a} im Intervall H^{min} ≤ H^{a} ≤ H^{max}, so wird in einem Schritt 5a analog dem Schritt 1a der Fotoleiter erneut auf das Standard-Aufladepotential V_{C}^{s} aufgeladen. Nach Abschluß des Aufladevorgangs wird der Fotoleiter mit der berechneten angepaßten Belichtungsenergie H^{a} belichtet (Schritt 5b'). Danach wird das auf dem Fotoleiter erzeugte Entladepotential V_{D} gemessen.

Hierauf wird in Schritt 6 das in Schritt 5c gemessene Entladepotential V_{D} mit dem Soll-Potential V_{D}^{soll} vergleichen (siehe Figur 1).

Liegt das erzeugte Entladepotential V_{D} innerhalb eines vorgegebenen Toleranzbereichs, d.h. weicht das erzeugte Entladepotential V_{D} nur geringfügig von dem Soll-Potential V_{D}^{soll} ab, so wird im Anschluß hieran ein Ladungsbild erzeugt (Schritt 7), indem der Fotoleiter auf das Standard-Aufladepotential V_{C}^{s} geladen und anschließend mit der angepaßten Belichtungsenergie H^{a} belichtet wird.

Liegt das beim Schritt 5c erzeugte Entladepotential V_{D} nicht innerhalb des vorgegebenen Toleranzbereichs, so ist ein Iterationszyklus mit dem in Schritt 5c gemessenen Entladepotential V_{D} und der in Schritt 3 berechneten, angepaßten Belichtungsenergie H^{a} erforderlich, bei welchem die Schritte 2 bis 6 erneut durchgeführt werden.

Die vorstehend beschriebene Iterationsschleife, in der die Schritte 2 bis 6 durchgeführt werden, wird so oft wiederholt, bis das erzeugte Entladepotential V_{D} innerhalb des Toleranzbereichs liegt und der Schritt 7 durchgeführt werden kann; d.h. ein Ladungsbild durch Aufladen des Fotoleiters auf das Standard-Auflade-Potential V_{C}^{S} und Belichten mit der entsprechend angepaßten Belichtungsenergie H^{a} erzeugt wird.

Ist jedoch bei einer der Iterationen die Entscheidung in Schritt 4 "nein", werden die anhand der Figuren 2b und 2c nachstehend beschriebenen Schritte durchgeführt.

Gemäß des in Figur 2b dargestellten Teils des Ablaufdiagramms des erfindungsgemäßen Verfahrens wird in einem Schritt 4' entscheiden, ob die - in Schritt 3 (siehe Figur 2a) berechnete - angepaßte Belichtungsenergie H^{a} größer als eine maximal zulässige Belichtungsenergie H^{max} ist. Ist die in Schritt 4' getroffene Entscheidung "nein", d.h. ist die angepaßte Belichtungsenergie kleiner als eine minimal zulässige Belichtungsenergie H^{min}, so wird der später anhand von Figur 2c beschriebene Teil des Ablaufdiagramms durchgeführt.

Ist die angepaßte Belichtungsenergie H^{a} größer als die maximale Belichtungsenergie H^{max}, so lautet die Entscheidung "ja" und der Fotoleiter wird in Schritt 8a entsprechend dem Schritt 1a auf das Standard-Aufladepotential V_{C}^{s} aufgeladen und im Unterschied zu den Schritten 1b und 5b' anschließend mit maximaler Belichtungsenergie H^{max} belichtet (Schritt 8b''). Danach wird das auf dem Fotoleiter erzeugte Entladepotential V_{D} bestimmt (Schritt 8c).

Hierauf wird beim Schritt 9 ein angepaßtes Aufladepotential V_{C}^{a} ermittelt, das beispielsweise entweder gemäß Gleichung (3) oder gemäß Gleichung (4) berechnet werden kann. In den Gleichungen (3) oder (4) wird der anhand der Gleichung (1) berechnete momentane Empfindlichkeitsfaktor K verwendet.

In Schritt 10 wird entschieden, ob das angepaßte Aufladepotential V_{C}^{a} innerhalb eines Arbeitsbereiches liegt oder nicht.

Ist die Entscheidung in Schritt 10 "ja", wird der Fotoleiter mit dem in Schritt 9 berechneten, angepaßten Aufladepotential V_{C}^{a} aufgeladen (Schritt 11a'), anschließend mit maximaler Belichtungsenergie H^{max} belichtet (Schritt 11b') und in Schritt 11c das Entladepotential V_{D} bestimmt.

Anschließend wird in Schritt 12 analog zu Schritt 6 untersucht, ob das Entladepotential V_{D} innerhalb eines vorgegebenen Toleranzbereichs liegt. Ist dies der Fall, so wird das Ladungsbild mit dem angepaßten Aufladepotential V_{C}^{a} und durch ein Belichten mit maximaler Belichtungsenergie H^{max} erzeugt (Schritt 13).

Ist jedoch bereits beim ersten Durchgang oder nach Durchlaufen einer oder mehrerer Iterationsschleifen (Schritte 9 bis 12) die Entscheidung beim Schritt 10 "nein", so wird der Fotoleiter mit einem minimalen Aufladepotential V_{C}^{min} aufgeladen und anschließend mit maximaler Belichtungsenergie H^{max} belichtet (Schritt 14).

Das in Figur 2c dargestellte Ablaufdiagramm wird durchge-führt, wenn die in Schritt 4' (Figur 2b) getroffene Entscheidung "nein" ist, d.h. die in Schritt 3 (Figur 2a) berechnete angepaßte Belichtungsenergie H^{a} kleiner als die minimale Belichtungsenergie H^{min} ist.

Wie aus Figur 2c ersichtlich ist, werden mit Ausnahme der Schritte 8b''', 9', 11b'', 13' und 14' die bereits in Figur 2b dargestellten Schritte 8a bis 13 durchgeführt. In Schritt 8b''' wird der Fotoleiter im Unterschied zu Schritt 8b'' in Figur 2b nicht mit maximaler, sondern mit minimaler Belichtungsenergie H^{min} belichtet. Lautet das Ergebnis der Entscheidung in Schritt 10 "nein", so wird in dem in Figur 2c dargestellten Teil des Ablaufdiagramms der Schritt 14' durchgeführt, in welchem ein Ladungsbild auf dem auf maximales Aufladepotential V_{C}^{max} aufgeladenen Fotoleiter mittels minimaler Belichtungsenergie H^{min} erzeugt wird.

Ein weiterer Unterschied zwischen dem in Figur 2b ab dem Schritt 8a dargestellten Teil und dem in Figur 2c dargestellten Teil besteht in der in Schritt 9' verwendeten Gleichung (3). Analog zu dem vorstehend beschriebenen Unterschied der beiden Teile in den Schritten 8b''', 11b'', 13' und 14', in denen anstelle der maximalen eine minimale Belichtungsenergie H^{min} verwendet wird, muß anstelle der beim Schritt 9 zur Berechnung des angepaßten Aufladepotentials V_{C}^{a} verwendeten Gleichung (3) die Gleichung (3') verwendet werden, in welcher H^{max} durch H^{min} ersetzt ist, Gleichung (3') lautet daher folgendermaßen:

Das es sich hierbei um eine Bilderzeugung mit fest vorgegebenen und nicht mittels des erfindungsgemäßen Optimierungsverfahrens bestimmten Werten handelt, kann eine entsprechend Anzeige aktiviert werden, um den Benutzer darauf hinzuweisen, daß die Kopier- oder Druckeinrichtung nicht unter optimalen Betriebsbedingungen arbeitet.

## Patentansprüche

1. Verfahren zum Optimieren einer Ladungsbilderzeugung auf einem Fotoleiter einer elektrofotografischen Druck- oder Kopiereinrichtung, bei dem
a) der Fotoleiter auf ein vorgegebenes Aufladepotential (V_{C}) geladen wird (Schritt 1a),
b) der geladene Fotoleiter mit einer vorgegebenen Belichtungsenergie (H) belichtet und dadurch entladen wird (Schritt 1b),
c) das Entladepotential (V_{D}) des belichteten Fotoleiters bestimmt wird (Schritt 1c),
d) und bei dem die Temperatur (T) des Fotoleiters bestimmt wird (Schritt 2),
**dadurch gekennzeichnet, daß**
e) aus dem Aufladepotential (V_{C}), der Belichtungsenergie (H), dem Entladepotential (V_{D}) und der Temperatur (T) ein Empfindlichkeitsfaktor (K) ermittelt wird, der in einer vorgegebenen Beziehung zwischen dem Entladepotential (V_{D}) und der Belichtungsenergie (H) bei festgelegter Temperatur (T) den Zusammenhang zwischen dem Entladepotential (V_{D}) und der Belichtungsenergie (H) festlegt (Schritt 3),
f) aus dem Aufladepotential (V_{C}), der Temperatur (T), dem ermittelten Empfindlichkeitsfaktor (K) und einem vorgegebenen Sollwert (V_{D}^{soll}) für das Entladepotential (V_{D}) gemäß der nach der Belichtungsenergie (H) umgestellten vorgegebenen Beziehung eine neue Belichtungsenergie (H) ermittelt wird, die anstelle der bisherigen Belichtungsenergie verwendet wird (Schritt 3),
g) und daß mit der ermittelten Belichtungsenergie (H) und dem vorgegebenen Aufladepotential (V_{C}) ein Ladungsbild erzeugt wird (Schritt 7).

2. Verfahren nach Anspruch 1, **dadurch gekennzeichnet, daß** der Empfindlichkeitsfaktor (K) gemäß der Formel: ermittelt wird, wobei
K der Empfindlichkeitsfaktor,
TF ein aus der Temperatur T ermittelter Temperaturfaktor,
H die Belichtungsenergie in µWs/cm²,
V_{C} das Aufladepotential in V,
V_{D} das Entladepotential in V und
Vₗᵢₘ das tiefste erreichbare Entladepotential in V sind.

3. Verfahren nach Anspruch 1 oder 2, **dadurch gekennzeichnet, daß** die neue Belichtungsenergie (H) gemäß der Formel: ermittelt wird, wobei
H die Belichtungsenergie,
TF ein aus der Temperatur ermittelter Temperaturfaktor,
K der Empfindlichkeitsfaktor,
V_{C} das Aufladepotential in V,
V_{D}^{soll} der Sollwert des Entladepotentials in V und
Vₗᵢₘ das tiefste erreichbare Entladepotential in V sind.

4. Verfahren nach einem der vorhergehenden Ansprüche, **dadurch gekennzeichnet, daß** nach dem Schritt f) gemäß Anspruch 1 die folgenden Schritte ausgeführt werden:
f1) nach dem erneuten Belichten des mit dem vorgegebenen Aufladepotential (V_{C}) geladenen Fotoleiters mit der zuletzt ermittelten Belichtungsenergie (H) wird auf dem Fotoleiter das Entladepotential (V_{D}) erneut bestimmt und anstelle des bisherigen Entladepotentials (V_{D}) verwendet (Schritte 5a, 5b', 5c),
f2) wenn das Entladepotential (V_{D}) innerhalb eines vorgegebenen Toleranzbereichs liegt, wird der Schritt g) gemäß Anspruch 1 ausgeführt (Schritt 6),
f3) wenn das Entladepotential (V_{D}) nicht innerhalb des Toleranzbereichs liegt, werden die Schritte d) bis f3) oder e) bis f3) wiederholt, bis das Entladepotential (V_{D}) innerhalb des Toleranzbereichs liegt (Schritt 6).

5. Verfahren nach einem der vorhergehenden Ansprüche, **dadurch gekennzeichnet, daß** anstelle des Sollwerts (V_{D}^{soll}) für das Entladepotential (V_{D}) ein Sollwert für die Differenz aus dem Aufladepotential (V_{C}) und dem Entladepotential (V_{D}) verwendet wird.

6. Verfahren zum Optimieren einer Ladungsbilderzeugung auf einem Fotoleiter einer elektrofotografischen Druck- oder Kopiereinrichtung, bei dem
A) der Fotoleiter auf ein vorgegebenes Aufladepotential (V_{C}) geladen wird (Schritt 8a),
B) der geladene Fotoleiter mit einer vorgegebenen Belichtungsenerqie (H) belichtet und dadurch entladen wird (Schritt 8b''; 8b''')
C) das Entladepotential (V_{D}) des belichteten Fotoleiters bestimmt wird (Schritt 8c),
D) und bei dem die Temperatur (T) des Fotoleiters bestimmt wird (Schritt 2),
**dadurch gekennzeichnet, daß**
E) aus dem Aufladepotential (V_{C}), der Belichtungsenergie (H), dem Entladepotential (V_{D}) und der Temperatur (T) ein Empfindlichkeitsfaktor (K) ermittelt wird, der in einer vorgegebenen Beziehung zwischen dem Entladepotential (V_{D}) und der Belichtungsenergie (H) bei festgelegter Temperatur (T) den Zusammenhang zwischen dem Entladepotential (V_{D}) und der Belichtungsenergie (H) festlegt (Schritt 9; 9'),
F) aus der Belichtungsenergie (H), der Temperatur (T), dem ermittelten Empfindlichkeitsfaktor (K) und einem vorgegebenen Sollwert (V_{D}^{soll}) für das Entladepotential (V_{D}) gemäß der nach dem Aufladepotential (V_{C}) umgestellten vorgegebenen Beziehung ein neues Aufladepotential (V_{C}) ermittelt wird, das anstelle des bisherigen Aufladepotentials (V_{C}) verwendet wird (Schritt 9; 9'),
G) und daß mit dem ermittelten Aufladepotential (V_{C}) und der vorgegebenen Belichtungsenergie (H) ein Ladungsbild erzeugt wird (Schritt 13; 13').

7. Verfahren nach Anspruch 6, **dadurch gekennzeichnet, daß** der Empfindlichkeitsfaktor (K) gemäß der Formel: ermittelt wird, wobei
K der Empfindlichkeitsfaktor,
TF ein aus der Temperatur T ermittelter Temperaturfaktor,
H die Belichtungsenergie in µWs/cm²,
V_{C} das Aufladepotential in V,
V_{D} das Entladepotential in V und
Vₗᵢₘ das tiefste erreichbare Entladepotential in V sind.

8. Verfahren nach Anspruch 6 oder 7, **dadurch gekennzeichnet, daß** das neue Aufladepotential (V_{C}) gemäß der Formel: ermittelt wird, wobei
V_{C} das Aufladepotential
V_{D}^{soll} das Entladepotential in V,
Vₗᵢₘ das tiefste erreichbare Entladepotential in V;
TF ein aus der Temperatur T ermittelter Temperaturfaktor,
K der Empfindlichkeitsfaktor und
H die Belichtungsenergie in µWs/cm² sind.

9. Verfahren nach einem der Ansprüche 6 bis 8, **dadurch gekennzeichnet, daß** anstelle des Sollwertes (V_{D}^{soll}) für das Entladepotential (V_{D}) ein Sollwert für die Differenz aus dem Aufladepotential (V_{C}) und dem Entladepotential (V_{D}) verwendet wird.

10. Verfahren nach einem der Ansprüche 6 bis 9, **dadurch gekennzeichnet, daß** nach dem Schritt F) die folgenden Schritte ausgeführt werden:
F1) nach dem erneuten Belichten des mit dem ermittelten Aufladepotential (V_{C}) geladenen Fotoleiters mit der vorgegebenen Belichtungsenergie (H) wird auf dem Fotoleiter das Entladungspotential (V_{D}) erneut bestimmt und anstelle des bisherigen Entladepotentials (V_{D}) verwendet (Schritte 11a, 11b', 11c; 11a' 11b'', 11c),
F2) wenn das Entladepotential (V_{D}) innerhalb eines vorgegebenen Toleranzbereichs liegt, wird der Schritt G) gemäß Anspruch 6 ausgeführt (Schritt 12),
F3) wenn das Entladepotential (V_{D}) nicht innerhalb des Toleranzbereichs liegt, werden die Schritte D) bis F3) oder E) bis F3) wiederholt, bis das Entladepotential (V_{D}) innerhalb des Toleranzbereichs liegt (Schritt 12).

11. Verfahren nach Anspruch 10, **dadurch gekennzeichnet, daß** vor dem Ausführen des Schritts F1) geprüft wird, ob das ermittelte Aufladepotential (V_{C}) in einem vorgegebenen Arbeitsbereich liegt (Schritt 10),
der Schritt F1) nur dann ausgeführt wird, wenn das ermittelte Aufladepotential (V_{C}) innerhalb des Arbeitsbereichs liegt,
und daß anstelle der Schritte F1) bis F3) ein Ladungsbild mit der vorgegebenen Belichtungsenergie (H) und mit einem vorgegebenen Aufladepotential (V_{C}) erzeugt wird, das vorzugsweise an einer Grenze des Arbeitsbereichs liegt, wenn das ermittelte Aufladepotential (V_{C}) außerhalb des Arbeitsbereichs liegt (Schritt 14; 14').

12. Verfahren nach einem der Ansprüche 6 bis 10, **dadurch gekennzeichnet, daß** vor dem dem Ausführen der genannten Schritte festgestellt wird, daß eine für ein vorgegebenes Aufladepotential (V_{C}) ermittelte Belichtungsenergie (H) oberhalb einer maximalen Belichtungsenergie (H^{max}) liegt (Schritte 4, 4'),
und daß die vorgegebene Belichtungsenergie (H) den Wert der maximalen Belichtungsenergie (H^{max}) hat.

13. Verfahren nach einem der Ansprüche 6 bis 11, **dadurch gekennzeichnet, daß** vor dem Ausführen der genannten Schritte festgestellt wird, daß eine für ein vorgegebenes Aufladepotential (V_{C}) ermittelte Belichtungsenergie (H) unterhalb einer minimalen Belichtungsenergie (H^{min}) liegt (Schritte 4,4'),
und daß die vorgegebene Belichtungsenergie (H) den Wert der minimalen Belichtungsenergie (H^{min}) hat.

14. Verfahren nach einem der vorhergehenden Ansprüche, **dadurch gekennzeichnet, daß** das Aufladepotential (V_{C}) gemäß der Formel: ermittelt wird, wobei
V_{C} das Aufladepotential,
V_{D} das Entladepotential in V,
K der Empfindlichkeitsfaktor,
TF ein aus der Temperatur T ermittelter Temperaturfaktor,
H die Belichtungsenergie in µWs/cm² und
Vₗᵢₘ das tiefste erreichbare Entladepotential in V sind.

15. Verfahren nach einem der vorhergehenden Ansprüche, **dadurch gekennzeichnet, daß** aus der Temperatur (T) ein Temperaturfaktor (TF) nach folgender Formel ermittelt wird:${\text{TF = a+b·T+c·T}}^{\text{2}} \text{,}$ wobei T die Temperatur in Grad Celsius ist, und wobei a, b und c festgelegte Koeffizienten sind.

16. Verfahren nach einem der vorhergehenden Ansprüche, **dadurch gekennzeichnet, daß** zur Beschleunigung der Verfahrensdurchführung Zuweisungstabellen ausgehend von der vorgegebenen Beziehung und/oder der umgestellten Beziehung erstellt werden.

17. Verfahren nach einem der vorhergehenden Ansprüche, **dadurch gekennzeichnet, daß** zur Beschleunigung der Verfahrensdurchführung Zuweisungstabellen druckerspezifisch empirisch erstellt werden.

18. Verfahren nach einem der vorhergehenden Ansprüche, **dadurch gekennzeichnet, daß** nach Einschalten, nach Druckpausen, nach Auswechseln des Fotoleiters und/oder während des Druckbetriebs in vorgegebenen Zeitabständen durchgeführt wird.

19. Anordnung zum Optimieren einer Ladungsbilderzeugung und insbesondere zum Durchführen des Verfahrens nach einem der vorhergehenden Ansprüche,
mit einem lichtempfindlichen Schichtsystem,
einer Aufladevorrichtung zum Erzeugen eines Aufladepotentials (V_{C}) auf dem lichtempfindlichen Schichtsystem,
einer Belichtungseinrichtung zum Belichten des aufgeladenen Schichtsystems mit einer Belichtungsenergie (H),
einem Temperatursensor zum Erfassen der Temperatur (T) des Schichtsystems,
einem Potentialsensor zum Erfassen des Entladepotentials (V_{D}) auf dem lichtempfindlichen Schichtsystem nach dem Belichten,
und mit einer Steuereinheit zur Vorgabe des Aufladepotentials (V_{C}) und der Belichtungsenergie (H),
**dadurch gekennzeichnet, daß** die Steuereinheit bei der Vorgabe des Aufladepotentials (V_{C}) und/oder der Belichtungsenergie (H) einen Empfindlichkeitsfaktor (K) ermittelt, der in einer vorgegebenen Beziehung zwischen dem Entladepotential (V_{D}) und der Belichtungsenergie (H) bei festgelegter Temperatur (T) den Zusammenhang zwischen dem Entladepotential (V_{D}) und der Belichtungsenergie (H) festlegt.

20. Drucker, **dadurch gekennzeichnet, daß** er die Anordnung nach Anspruch 19 enthält.

## Claims

1. Method for optimizing a charge image generation on a photoconductor of an electrophotographic printer or copier device, wherein
a) the photoconductor is charged to a predetermined charging potential (V_{C}) (step 1a),
b) the charged photoconductor is exposed with a predetermined exposure energy (H) and is thereby discharged (step 1b),
c) the discharge potential (V_{D}) of the exposed photoconductor is determined (step 1c),
d) and wherein the temperature (T) of the photoconductor is determined (step 2)
**characterized in that**
e) a sensitivity factor (K) is determined from the charging potential (V_{C}), the exposure energy (H), the discharge potential (V_{D}) and the temperature (T), said sensitivity factor (K) defining the relationship between the discharge potential (V_{D}) and the exposure energy (H) in a predetermined relationship between the discharge potential (V_{D}) and the exposure energy (H) given a fixed temperature (T) (step 3),
f) a new exposure energy (H) that is employed instead of the previous exposure energy is determined from the charging potential (V_{C}), the temperature (T), the identified sensitivity factor (K) and a predetermined desired value (V_{D}^{soll}) for the discharge potential (V_{D}) according to the given relationship converted to the exposure energy (H) (step 3),
g) and **in that** a charge image is generated with the determined exposure energy (H) and the predetermined charging potential (V_{C}) (step 7).

2. Method according to claim 1, **characterized in that** the sensitivity factor (K) is determined according to the equation: wherein
K is the sensitivity factor,
TF is a temperature factor determined from the temperature T,
H is the exposure energy in µWs/cm²
V_{C} is the charging potential in V,
V_{D} is the discharge potential in V, and
Vₗᵢₘ is the lowest obtainable discharge potential in V.

3. Method according to claim 1 or 2, **characterized in that** the new exposure energy (H) is determined according to the equation: wherein
H is the exposure energy,
TF is a temperature factor determined from the temperature,
K is the sensitivity factor,
V_{C} is the charging potential in V
V_{D}^{soll} is the desired value of the discharge potential in V, and
Vₗᵢₘ is the lowest obtainable discharge potential in V.

4. Method according to one of the preceding claims, **characterized in that** the following steps are implemented following the step f) according to claim 1:
f1) after the renewed exposure of the photoconductor charged with the predetermined charging potential (V_{C}) with the most recently determined exposure energy (H), the discharge potential (V_{D}) on the photoconductor is identified anew and employed instead of the previous discharge potential (V_{D}) (steps 5a, 5b', 5c),
f2) when the discharge potential (V_{D}) lies within a predetermined tolerance range, the step g) according to claim 1 is implemented (step 6),
f3) when the discharge potential (V_{D}) does not lie within the tolerance range, the steps d) to f3) or e) to f3) are repeated until the discharge potential (V_{D}) lies within the tolerance range (step 6).

5. Method according to one of the preceding claims, **characterized in that** a desired value for the difference of the charging potential (V_{C}) and the discharge potential (V_{D}) is employed instead of the desired value (V_{D}^{soll}) for the discharge potential (V_{D}).

6. Method for optimising a charge image generation on a photoconductor of an electrophotographic printer or copier device, wherein
A) the photoconductor is charged to a predetermined charging potential (V_{C}) (step 8a),
B) the charged photoconductor is exposed with a predetermined exposure energy (H) and is thereby discharged (step 8b"; 8b"'),
C) the discharge potential (V_{D}) of the exposed photoconductor is determined (step 8c),
D) and wherein the temperature (T) of the photoconductor is determined (step 2),
**characterized in that**
E) a sensitivity factor (K) is determined from the charging potential (V_{C}), the exposure energy (H), the discharge potential (V_{D}) and the temperature (T), said sensitivity factor (K) defining the relationship between the discharge potential (V_{D}) and the exposure energy (H) in a predetermined relationship between the discharge potential (V_{D}) and the exposure energy (H) given a fixed temperature (T) (step 9; 9'),
F) a new charging potential (V_{C}) that is employed instead of the previous charging potential (V_{C}) is determined from the exposure energy (H), the temperature (T), the identified sensitivity factor (K) and a predetermined desired value (V_{D}^{soll}) for the discharge potential (V_{D}) according to the given relationship converted to the charging potential (V_{C}) (step 9; 9'),
G) and **in that** a charge image is generated with the determined charging potential (V_{C}) and the predetermined exposure energy (H) (step 13; 13').

7. Method according to claim 6, **characterized in that** the sensitivity factor (K) is determined according to the equation: wherein
K is the sensitivity factor,
TF is a temperature factor determined from the temperature T,
H is the exposure energy in µWs/cm²
V_{C} is the charging potential in V,
V_{D} is the discharge potential in V, and
Vₗᵢₘ is the lowest obtainable discharge potential in V.

8. Method according to claim 6 or 7, **characterized in that** the new charging potential (V_{C}) is determined according to the equation:${\text{V}}_{\text{C}} {\text{= (V}}_{\text{D}} {\text{}}^{\text{soll}} {\text{- V}}_{\text{lim}} {\text{) · exp(K·TF·H) + V}}_{\text{lim}}$ wherein
V_{C} is the charging potential,
V_{D}^{soll} is the discharge potential in V,
Vₗᵢₘ is the lowest obtainable discharge potential in V,
TF is a temperature factor determined from the temperature T,
K is the sensitivity factor and
H is the exposure energy in µWs/cm².

9. Method according to one of the claims 6 to 8, **characterized in that** a desired value for the difference of the charging potential (V_{C}) and the discharge potential (V_{D}) is employed instead of the desired value (V_{D}^{soll}) for the discharge potential (V_{D}).

10. Method according to one of the claims 6 to 9, **characterized in that** the following steps are implemented following the step F):
F1) after the renewed exposure of the photoconductor charged with the predetermined charging potential (V_{C}) with the predetermined exposure energy (H), the discharge potential (V_{D}) on the photoconductor is identified anew and employed instead of the previous discharge potential (V_{D}) (steps 11a, 11b', 11c; 11a', 11b", 11c),
F2) when the discharge potential (V_{D}) lies within a predetermined tolerance range, the step G) according to claim 6 is implemented (step 12),
F3) when the discharge potential (V_{D}) does not lie within the tolerance range, the steps D) to F3) or E) to F3) are repeated until the discharge potential (V_{D}) lies within the tolerance range (step 12).

11. Method according to claim 10, **characterized in that**, before the implementation of the step F1), a check is carried out to see whether the determined charging potential (V_{C}) lies in a predetermined working range (step 10),
the step F1) is only implemented when the determined charging potential (V_{C}) lies within the working range,
and **in that**, instead of the steps F1) to F3) a charge image is generated with the predetermined exposure energy (H) and with a predetermined charging potential (V_{C}) that preferably lies at a limit of the working range when the identified charging potential (V_{C}) lies outside the working range (step 14; 14').

12. Method according to one of the claims 6 to 10, **characterized in that**, before the implementation of said steps, a determination is made that an exposure energy (H) determined for a predetermined charging potential (V_{C}) lies above a maximum exposure energy (H^{max}) (steps 4; 4'),
and **in that** the predetermined exposure energy (H) has the value of the maximum exposure energy (H^{max}).

13. Method according to one of the claims 6 to 11, **characterized in that**, before the implementation of said steps, a determination is made that an exposure energy (H) determined for a predetermined charging potential (V_{C}) lies below a minimum exposure energy (H^{min}) (steps 4, 4'),
and **in that** the predetermined exposure energy (H) has the value of the minimum exposure energy (H^{min}).

14. Method according to one of the preceding claims, **characterized in that** the charging potential (V_{C}) is determined according to the equation: wherein
V_{C} is the charging potential,
V_{D} is the discharge potential in V,
K is the sensitivity factor,
TF is a temperature factor determined from the temperature T,
H is the exposure energy in µWs/cm², and
Vₗᵢₘ is the lowest obtainable discharge potential in V.

15. Method according to one of the preceding claims, **characterized in that** a temperature factor (TF) is determined from the temperature (T) according to the following equation:${\text{TF = a+b · T +c ·T}}^{\text{2}} \text{,}$ wherein T is the temperature in degrees Celsius, and wherein a, b and c are fixed coefficients.

16. Method according to one of the preceding claims, **characterized in that**, for accelerating the implementation of the method, ailocafion tables are produced proceeding from the predetermined relationship and/or the converted relationship.

17. Method according to one of the preceding claims, **characterized in that**, for accelerating the implementation of the method, allocation tables are empirically produced printer-specific.

18. Method according to one of the preceding claims, **characterized in that** it is implemented after turn-on, after printing pauses, after replacement of the photoconductor and/or at predetermined time intervals during printing operation.

19. Arrangement for optimizing a charge image generation and, in particular, for the implementation of the method according to one of the preceding claims,
comprising a light-sensitive layer system,
a charging device for generating a charging potential (V_{C}) on the light-sensitive layer system,
an exposure means for the exposure of the charged layer system with an exposure energy (H),
a temperature sensor for acquiring the temperature (T) of the layer system,
a potential sensor for acquiring the discharge potential (V_{D}) on the light-sensitive layer system after the exposure,
and comprising a control unit for the predetermination of the charging potential (V_{C}) and the exposure energy (H),
**characterized in that**, in the prescription of the charging potential (V_{C}) and/or of the exposure energy (H), the control unit determines a sensitivity factor (K) that defines the relationship between the discharge potential (V_{D}) and the exposure energy (H) in a predetermined relationship between the discharge potential (V_{D}) and the exposure energy (H) given a fixed temperature (T).

20. Printer, **characterized in that** it contains the arrangement according to claim 19.

## Revendications

1. Procédé pour optimiser la génération d'une image latente sur un photoconducteur d'un appareil d'impression ou d'un copieur électrophotographique, dans lequel
a) le photoconducteur est chargé à un potentiel de charge prédéterminé (V_{C}) (étape 1a),
b) le photoconducteur chargé est éclairé avec une énergie d'éclairement prédéterminée (H) et est ainsi déchargé (étape 1b),
c) on détermine le potentiel de décharge (V_{D}) du photoconducteur éclairé (étape 1c),
d) et dans lequel on détermine la température (T) du photoconducteur (étape 2),
**caractérisé en ce que**
e) on détermine à partir du potentiel de charge (V_{c}), de l'énergie d'éclairement (H), du potentiel de décharge (V_{D}) et de la température (T) le coefficient de sensibilité (K) qui fixe, dans une relation prédéterminée entre le potentiel de décharge (V_{D}) et l'énergie d'éclairement (H) pour une température donnée (T), la relation entre le potentiel de décharge (V_{D}) et l'énergie d'éclairement (H) (étape 3),
f) on détermine à partir du potentiel de charge (V_{C}), de la température (T), du coefficient de sensibilité (K) et d'une valeur théorique prédéterminée (V_{D}^{Th}), pour le potentiel de décharge (V_{D}) selon la relation prédéterminée modifiée d'après l'énergie d'éclairement, une nouvelle énergie d'éclairement (H) qui est utilisée à la place l'énergie d'éclairement utilisée jusqu'alors (étape 3),
g) et **en ce que** l'on génère avec l'énergie d'éclairement déterminée (H) et le potentiel de charge prédéterminé (V_{C}) une image latente (étape 7).

2. Procédé selon la revendication 1, **caractérisé en ce que** le coefficient de sensibilité (K) est donné par la formule : où
K est le coefficient de sensibilité,
TF est un coefficient de température déterminé à partir de la température T,
H est l'énerg d'éclairement en µWs/cm²,
V_{C} est le potentiel de charge en V,
V_{D} est le potentiel de décharge en V, et
Vₗᵢₘ est le potentiel de décharge, en V, le plus faible pouvant être obtenu.

3. Procédé selon la revendication 1 ou 2,
**caractérisé en ce que** la nouvelle énergie d'éclairement (H) est donnée par la formula : où
H est l'énergie d'éclairement,
TF est un coefficient de température déterminé à partir de la température T,
K est le coefficient de sensibilité,
V_{C} est le potentiel de charge en V,
V_{D}^{Th} est la valeur théorique du potentiel de décharge en V, et
Vₗᵢₘ est le potentiel de décharge, en V, le plus faible pouvant être obtenu.

4. Procédé selon Tune des revendications précédentes, **caractérisé en ce que** après l'éta f) de la revendication 1, on réalise les étapes suivantes :
f1) après le nouvel éclairement du photoconducteur, chargé au potentiel de charge prédéterminé (V_{C}), avec l'énergie d'éclairement (H) déterminée en dernier, on détermine de nouveau le potentiel de décharge (V_{D}) sur le photoconducteur et on l'utilise à la place du potentiel de décharge (V_{D}) utilisé jusqu'alors (étapes 5a, 5b', 5c),
f2) lorsque le potentiel de décharge (V_{D}) se trouve à l'intérieur d'une plage de tolérance prédéterminée, on réalise l'étape g) de la revendication 1 (étape 6),
f3) lorsque le potentiel de décharge (V_{D}) ne se trouve pas à l'intérieur de la plage de tolérance, on répète les étapes d) à f3) ou e) à f3) jusqu'à ce que le potentiel de décharge (V_{D}) se trouve dans la plage de tolérance (étape 6).

5. Procédé selon l'une des revendications précédentes, **caractérisé en ce que** l'on utilise à la place de la valeur théorique (V_{D}^{Th}) pour le potentiel de décharge (V_{D}), une valeur théorique pour la différence entre le potentiel de charge (V_{C}) et le potentiel de décharge (V_{D}).

6. Procédé pour optimiser la génération d'une image latente sur un photoconducteur d'un appareil d'impression ou d'un copieur électrophotographique, dans lequel :
A) le photoconducteur est chargé à un potentiel de charge (V_{C}) prédéterminé (étape 8a),
B) le photoconducteur chargé est éclairé avec une énergie d'éclairement prédéterminée (H), et est ainsi déchargé (étapes 8b" ; 8b'''),
C) on détermine le potentiel de décharge (V_{D}) du photoconducteur éclairé (étape 8c),
D) et dans lequel on détermine la température (T) du photoconducteur (étape 2),
**caractérisé en ce que**
E) on détermine, à partir du potentiel de charge (V_{C}), de l'énergie d'éclairement (H), du potentiel de décharge (V_{D}) et de la température (T), un coefficient de sensibilité (K) qui fixe, dans une relation prédéterminée entre le potentiel de décharge (V_{D}) et l'énergie d'éclairement (H) pour une température donnée (T), la relation entre le potentiel de décharge (V_{D}) et l'énergie d'éclairement (H) (étapes 9 ; 9'),
F) on détermine, à partir de l'énergie d'éclairement (H), de la température (T), du coefficient de sensibilité déterminé (K) et dune valeur théorique prédéterminée (V_{D}^{Th}) pour le potentiel de décharge (V_{D}) selon la relation prédéterminée modifiée d'après le potentiel de charge (V_{C}), un nouveau potentiel de charge (V_{C}), qui est utilisé à la place du potentiel de charge (V_{C}) utilisé jusqu'alors (étapes 9 ; 9'),
G) et **en ce que** l'on génère avec le potentiel de charge déterminé (V_{C}) et l'énerg d'éclairement prédéterminée (H) une image latente (étapes 13 ; 13').

7. Procédé selon la revendication 6, **caractérisé en ce que** le coefficient de sensibilité (K) est donné par la formule : où
K est le coefficient de sensibilité,
TF est un coefficient de température déterminé à partir de la température T,
H est l'énergie d'éclairement en µWs/cm²,
V_{C} est le potentiel de charge en V,
V_{D} est le potentiel de décharge en V, et
Vₗᵢₘ est le potentiel de décharge, en V, le plus faible pouvant être obtenu.

8. Procédé selon la revendication 6 ou 7,
**caractérisé en ce que** le nouveau potentiel de charge (V_{C}) est obtenu par la formule :${\text{V}}_{\text{C}} {\text{= (V}}_{\text{D}} {\text{}}^{\text{Th}} {\text{-V}}_{\text{lim}} {\text{) * exp(K*TF*H) + V}}_{\text{lim}}$ où
V_{C} est le potentiel de charge en V,
V_{D} ^{Th} est le potentiel de décharge en V,
Vₗᵢₘ est le potentiel de décharge, en V, le plus faible pouvant être obtenu,
K est le coefficient de sensibilité,
TF est un coefficient de température déterminé à partir de la température T,
H est l'énergie d'éclairement en µWs/cm².

9. Procédé selon l'une des revendications 6 à 8,
**caractérisé en ce que** l'on utilise à la place de la valeur théorique (V_{D}^{Th}) pour le potentiel de décharge (V_{D}), une valeur théorique pour la différence entre le potentiel de charge (V_{C}) et le potentiel de décharge (V_{D}).

10. Procédé selon l'une des revendications 6 à 9,
**caractérisé en ce que** après l'étape F), on réalise les étapes suivantes :
F1) après le nouvel éclairement du photoconducteur, chargé au potentiel de charge déterminé (V_{C}), avec l'énergie d'éclairement (H) prédéterminée, on détermine de nouveau sur le photoconducteur le potentiel de décharge (V_{D}), et on l'utilise à la place du potentiel de décharge (V_{D}) utilisé jusqu'alors (étapes 11a, 11b', 11c ; 11a', 11b'', 11c),
F2) lorsque le potentiel de décharge (V_{D}) se trouve à l'intérieur d'une plage de tolérance prédéterminée, on réalise l'étape G) de la figure 6 (étape 12),
F3) lorsque le potentiel de décharge (V_{D}) ne se trouve pas à l'intérieur de la plage de tolérance, on répète les étapes D) à F3) ou E) à F3) jusqu'à ce que le potentiel de décharge (V_{D}) se trouve à l'intérieur de la plage de tolérance (étape 12).

11. Procédé selon la revendication 10, **caractérisé en ce que** l'on vérifie, avant de réaliser l'étape F1), si le potentiel de charge déterminé (V_{C}) se trouve dans une plage de travail prédéterminée (étape 10),
on ne réalise alors l'étape F1) que si le potentiel de charge déterminé (V_{C}) se trouve à l'intérieur de la plage de travail,
et **en ce que**, à la place des étapes F1) à F3), une image latente est générée avec l'énergie d'éclairement prédéterminée (H) et avec un potentiel de charge prédéterminé (V_{C}), qui se trouve de préférence à une frontière de la plage de travail lorsque le potentiel de charge déterminé (V_{C}) se trouve à l'extérieur de la plage de travail (étapes 14 ; 14').

12. Procédé selon l'une des revendications 6 à 10,
**caractérisé en ce que**, avant de réaliser lesdites étapes, on vérifie qu'une énergie d'éclairement déterminée (H), pour un potentiel de charge prédéterminé (V_{C}), se trouve au-dessus de l'énergie d'éclairement maximale (H^{max}) (étapes 4, 4'),
et **en ce que** l'énergie d'éclairement prédéterminée (H) a la valeur de l'énergie d'éclairement maximale (H^{max}).

13. Procédé selon l'une des revendications 6 à 11,
**caractérisé en ce que**, avant de réaliser lesdites étapes, on vérifie qu'une énergie d'éclairement déterminée (H), pour un potentiel de charge prédéterminé (V_{C}), se trouve au-dessous de l'énerg d'éclairement minimale (H^{min}) (étapes 4, 4'),
et **en ce que** l'énerg d'éclairement prédéterminée (H) a la valeur de l'énerg d'éclairement minimale (H^{min}).

14. Procédé selon l'une des revendications précédentes; **caractérisé en ce que** le potentiel de charge (V_{C}) est obtenu à partir de la formule :${\text{ΔV}}_{\text{C}} \text{=} \frac{{\text{V}}_{\text{D}} {\text{-V}}_{\text{lim}}}{{\text{1-exp(-K·TF·H}}^{\text{max}} \text{)}} {\text{+V}}_{\text{lim}}$ où
V_{C} est le potentiel de charge en V,
V_{D} est le potentiel de décharge en V,
K est le coefficient de sensibilité,
TF est un coefficient de température déterminé à partir de la température T,
H est l'énergie d'éclairement en µWs/cm²,
Vₗᵢₘ est le potentiel de décharge, en V, le plus faible pouvant être obtenu.

15. Procédé selon l'une des revendications précédentes, **caractérisé en ce que** l'on détermine, à partir de la température (T), un coefficient de température (TF) avec la formule suivante :${\text{TF = a + b*T+ c * T}}^{\text{2}}$ où T est la température en degrés Celsius, et où a, b et c sont des coefficients fixés.

16. Procédé selon l'une des revendications précédentes, **caractérisé en ce que**, pour accélérer la mise en oeuvre du procédé, il est établi des tableaux d'affectation à partir de la relation prédéterminée et/ou de la relation modifiée.

17. Procédé selon l'une des revendications précédentes, **caractérisé en ce que**, pour accélérer la mise en oeuvre du procédé, il est établi de façon empirique des tableaux d'affectation spécifiques de l'appareil d'impression.

18. Procédé selon l'une des revendications précédentes, **caractérisé en ce que** l'on procède, à des intervalles de temps prédéterminés, à un contrôle des paramètres critiques, après la mise en route, après des arrêts d'impression, après remplacement du photoconducteur et/ou pendant le mode d'impression.

19. Dispositif pour optimiser la génération d'une image latente, et en particulier pour mettre en oeuvre le procédé selon l'une des revendications précédentes, comportant :
un système de couches photosensibles,
un dispositif de charge destiné à générer un potentiel de charge (V_{C}) sur le système de couches photosensibles,
un dispositif d'éclairement destiné à éclairer le système de couches chargé avec une énergie d'éclairement (H),
un capteur de température destiné à détecter la température (T) du système de couches,
un capteur de potentiel destiné à détecter le potentiel de décharge (V_{D}) sur le système de couches photosensibles après l'éclairement,
et une unité de commande destinée à fixer à l'avance le potentiel de charge (V_{C}) et l'énergie d'éclairement (H),
**caractérisé en ce que** l'unité de commande détermine, lors de la fixation à l'avance du potentiel de charge (V_{C}) et/ou de l'énergie d'éclairement (H), un coefficient de sensibilité (K) qui fixe dans une relation prédéterminée entre le potentiel de décharge (V_{D}) et l'énergie d'éclairement (H) à une température fixée, la relation entre le potentiel de décharge (V_{D}) et l'énergie d'éclairement (H).

20. Appareil d'impression, **caractérisé en ce qu'**il contient un dispositif selon la revendication 19.
